# FASCICULE DE BREVET EUROPEEN

(11) **EP 0 508 860 B1**
(45) Date de publication et mention de la délivrance du brevet: **04.01.1995**
(21) Numéro de dépôt: 92400906.1
(22) Date de dépôt: 01.04.1992
(51) Int. Cl.: B65D 83/14

(54) **Dispositif de pulvérisation d'un liquide comprenant un récipient pressurisé muni d'une valve à prise de gaz additionnelle**
Flüssigkeitssprühvorrichtung bestehend aus einem Druckbehälter versehen mit einem Ventil mit zusätzlichem Gaszustrom
Liquid spray device comprising a pressurized container provided with a valve having an additional gas intake

(30) Priorité: 08.04.1991 FR 9104235
(43) Date de publication de la demande: 14.10.1992
(73) Titulaire: L'OREAL, 75008 Paris (FR)
(72) Inventeur: Lasserre, Pierre, F-93470 Coubron (FR); Gil, Patrice, F-95470 Vemars (FR)
(74) Mandataire: Peuscet, Jacques

(56) Documents cités:
- FR-A- 2 157 569
- US-A- 3 131 834
- US-A- 3 970 219

## Description

La présente invention concerne un dispositif de pulvérisation d'un liquide, comprenant un récipient pressurisé au moyen d'un gaz comprimé non liquéfié, ledit récipient étant muni d'une valve de distribution comportant une prise de gaz additionnelle s'ouvrant dans le corps de valve et d'un tube plongeur.

US-A-3 131 834 montre un dispositif de ce genre. Lorsque le propulseur est un gaz comprimé non liquéfié, par exemple de l'air comprimé, la pression dans le récipient est généralement limitée à environ 12 x 10⁵ pascals. La pression dans le récipient diminue au fur et à mesure de la distribution ; il en résulte qu'en fin de distribution et en l'absence de prise de gaz additionnelle, la pulvérisation n'est, en général, pas satisfaisante car la pression est insuffisante pour pulvériser convenablement par effet mécanique au niveau de l'orifice de distribution puisque la pression initiale est plafonnée. Pour améliorer la pulvérisation, on a donc essayé de munir la valve d'une prise de gaz additionnelle ; mais avec les prises de gaz additionnelles utilisées jusqu'à présent, qui ont un diamètre d'environ 0,3 à 0,4 mm, le récipient est, après quelques pulvérisations, complétement vidé du gaz comprimé qu'il contient initialement. On a donc essayé d'utiliser des prises de gaz additionnelles de plus faible diamètre : mais il est mécaniquement impossible de faire, industriellement, des trous ou des ouvertures ayant un diamètre inférieur à environ 100 à 150 micromètres et, avec une prise de gaz additionnelle de ce diamètre, la pression dans le récipient diminue encore trop rapidement.

Selon la présente invention, on a trouvé que l'on pouvait améliorer la pulvérisation par un gaz comprimé non liquéfié, sans vider trop rapidement de son gaz propulseur le récipient pressurisé, en introduisant dans la prise de gaz additionnelle un élément fritté ou fritte.

La présente invention a donc pour objet un dispositif de pulvérisation comprenant un récipient pressurisé au moyen d'un gaz comprimé non liquéfié, ledit récipient étant muni d'une valve de distribution comportant une prise de gaz additionnelle s'ouvrant dans le corps de valve et d'un tube plongeur, caractérisé par le fait que la prise de gaz additionnelle se fait à travers un élément fritté ayant des dimensions et une porosité telles que, sous une différence de pression de 10 x 10⁵ pascals, le débit de gaz passant à travers l'élément fritté soit compris entre 10 et 50 cm³/sec, et que le produit à pulvériser ne traverse pas l'élément fritté.

L'élément fritté utilisé a, en général, des pores de diamètre moyen compris entre 0,1 et 5 micromètres.

Les éléments frittés sont, de façon connue, obtenus par agglomération par chauffage et/ou par compression d'un matériau pulvérulent tel que verre, céramique, métal ou matière plastique, par exemple le polyéthylène. Selon la présente invention, on utilise, de préférence, les éléments frittés vendus par la société "POREX" sous la dénomination commerciale "POROUS PLASTICS".

On a constaté qu'en utilisant un élément fritté tel que défini ci-dessus dans la prise de gaz additionnelle, on obtient une pulvérisation plus fine sans que la pression diminue trop rapidement. La pulvérisation est d'autant plus fine que le débit est plus élevé ; on peut, par conséquent, opérer avec des débits plus faibles tout en obtenant encore une pulvérisation satisfaisante. Par exemple, avec un débit faible de 0,5 g/s, on peut obtenir des gouttelettes ayant un diamètre moyen de 75 micromètres.

Le débit de gaz additionnel dépend des dimensions et de la nature de l'élément fritté, c'est-à-dire du trajet moyen parcouru par le gaz dans l'élément fritté et de la surface de contact entre le gaz et l'élément fritté. Par exemple, lorsque l'élément fritté est un cylindre, il dépend de la section et de la longueur de cet élément.

Selon un premier mode de réalisation de l'invention, le tube plongeur est situé dans l'axe du conduit d'alimentation du corps de valve et la prise de gaz additionnelle est perpendiculaire audit conduit d'alimentation ; l'élément fritté peut avoir la forme d'un cylindre.

Selon un deuxième mode de réalisation de l'invention, la prise de gaz additionnelle est située dans l'axe du conduit d'alimentation du corps de valve et le tube plongeur débouche perpendiculairement à cet axe ; l'élément fritté peut avoir la forme d'un cylindre.

Selon un troisième mode de réalisation de l'invention, l'élément fritté a la forme d'un anneau disposé dans le corps de valve, de façon à entourer l'ouverture du conduit d'alimentation du corps de valve, la prise de gaz additionnelle se faisant totalement au travers dudit anneau grâce à des lumières ménagées dans la paroi du corps de valve en vis-à-vis dudit anneau.

Pour mieux faire comprendre l'objet de l'invention, on va en décrire ci-après, à titre d'exemples purement illustratifs et non limitatifs, plusieurs modes de réalisation représentés sur le dessin annexé.

Sur ce dessin :
- la figure 1 représente schématiquement, en coupe axiale, un premier mode de réalisation du dispositif selon l'invention, dans lequel la prise de gaz additionnelle est perpendiculaire à l'axe de la conduite d'alimentation du corps de valve ;
- la figure 2 représente schématiquement en coupe axiale partielle, un deuxième mode de réalisation, dans lequel l'élément fritté est disposé dans l'axe du conduit d'alimentation du corps de valve ;
- la figure 3 représente schématiquement, en coupe axiale partielle, un troisième mode de réalisation, dans lequel l'élément fritté est un anneau disposé dans le corps de valve et entourant l'ouverture du conduit d'alimentation du corps de valve.

Le dispositif représenté sur la figure 1 est désigné dans son ensemble par la référence 1. Il est constitué par un récipient 2, comportant une valve 3 actionnée par un bouton-poussoir 5.

Le récipient 2 est constitué par des parois latérales de forme générale cylindrique fermée à une extrémité par un fond (non représenté). A l'extrémité opposée au fond les parois forment un dôme et le récipient est fermé par une coupelle 4 de valve 3.

La valve 3 est fixée au centre de la coupelle 4 de valve qui est fixée sur le récipient 2 par un bourrelet de sertissage. Ladite valve 3 comporte une tige émergente 6, qui est mobile en translation et émerge en dehors du récipient 2, et un corps 7 de valve qui est fixe et qui s'ouvre dans le récipient 2 ; la tige de valve 6 coulisse dans le corps de valve 7 pour provoquer l'ouverture de la valve 3. Selon le mode de réalisation représenté, un bouton-poussoir 5 est fixé par emboîtement sur la tige émergente 6 ; il comprend une jupe latérale cylindrique 5a, dont le bord inférieur s'arrête à distance de la coupelle 4 et dont le bord supérieur est relié à une partie supérieure 5b plate, sur laquelle l'utilisateur appuie pour actionner la valve 3. Dans le bouton-poussoir 5, est ménagé un canal d'éjection 8, ce canal comportant deux sections disposées à angle droit ; une première section 8a est disposée coaxialement vis-à-vis de la tige émergente 6 et une seconde section 8b disposée à angle droit s'ouvre dans la jupe latérale par un chambrage où est enfoncée à force une buse de pulvérisation dont l'orifice 9 a un diamètre très inférieur à celui de la section 8b.

Le corps de valve 7 est muni d'un tube 10 de plus faible diamètre formant conduit d'alimentation du corps de valve. Sur ce tube 10 est emmanché à force un tube plongeur 11. La prise de gaz additionnelle 12 s'ouvre dans le corps de valve 7 ; elle est constituée de deux sections à angle droit 12a et 12b. La section 12a est perpendiculaire à l'axe longitudinal du récipient 2 et s'ouvre dans le corps de valve 7. La section 12b s'ouvre au-dessus du niveau du liquide L à pulvériser. La section 12b contient un élément fritté 13 qui a la forme d'un cylindre et que l'on a introduit à force.

Lorsque l'utilisateur appuie sur la partie 5b du bouton-poussoir 5, il enfonce la tige de valve 6 et actionne la valve 3 ; le liquide L monte dans le tube plongeur 11 poussé par le gaz comprimé. Simultanément, une petite quantité de gaz comprimé passe à travers l'élément fritté 13 de la prise de gaz additionnelle 12 et pénètre dans le corps de valve 7 où il facilite l'éjection du liquide L à pulvériser. A la sortie de la tige émergente 6, le liquide passe dans le canal 8 et il est pulvérisé au niveau de l'orifice 9. On constate que l'on peut ainsi obtenir une pulvérisation satisfaisante du début à la fin de la distribution.

Sur la figure 2 est représenté schématiquement un autre mode de réalisation de l'invention. Dans ce mode de réalisation, le bouton-poussoir et le récipient ainsi que la valve sont identiques à ceux représentés sur la figure 1. Afin de simplifier, seuls la coupelle désignée par la référence 104 et le corps de valve 107 ont été représentés. Sur le tube 110 formant conduit d'alimentation du corps de valve 107 est fixée axialement une prise de gaz additionnelle constituée par un conduit 112 muni d'une tubulure latérale 112a. Sur cette tubulure latérale 112a est fixé un tube plongeur 111 coudé à angle droit ; le tube 111 est fixé sur la tubulure latérale 112a, perpendiculairement à l'axe longitudinal du récipient ; il s'étend, pour le reste de sa longueur parallèlement à l'axe longitudinal du récipient. L'élément fritté 113 est cylindrique et il est introduit à force dans le conduit 112 au-dessous de la tubulure latérale 112a. On obtient un résultat analogue à celui indiqué pour la première réalisation.

Sur la figure 3 est représenté schématiquement un autre mode de réalisation du dispositif de pulvérisation selon l'invention. Dans ce mode de réalisation de l'invention, le bouton-poussoir et le récipient sont identiques à ceux illustrés sur la figure 1. Pour simplifier, seuls la coupelle de valve 204 et le corps de valve 207 ont été représentés. Le corps de valve 207 est délimité par une paroi latérale 214 cylindrique fermée à sa base par une cloison 215 perpendiculaire à l'axe longitudinal du récipient. La cloison 215 est raccordée dans sa zone centrale à un embout 210 cylindrique tourné vers l'intérieur du récipient formant conduit d'alimentation du corps de valve. Sur cet embout est fixé le tube plongeur 211. A la partie inférieure de la paroi latérale 214 et à la périphérie de la cloison 215 sont ménagées des lumières 216. L'élément fritté 213 repose sur la cloison 215 ; il a une forme annulaire et son diamètre extérieur est égal, au jeu nécessaire près, au diamètre interne de la paroi latérale 214 et son diamètre interne égal au diamètre interne de l'embout 210. L'élément fritté 213 a une épaisseur telle que les lumières 216 soient entièrement en vis-à-vis de l'élément fritté 213.

Lors de la pulvérisation, le gaz comprimé pénètre par les lumières 216 dans l'élément 213 et traverse celui-ci. On obtient des résultats analogues à ceux décrits pour le premier mode de réalisation.

Dans un essai comparatif, on a utilisé un dispositif de pulvérisation tel qu'illustré sur la figure 1 ; le récipient de ce dispositif a un volume interne de 270 cm³ ; contient 150 cm³ de liquide à pulvériser d'une viscosité de 15 cps; le gaz propulseur est de l'air comprimé, initialement sous 10x10⁵ pascals ; l'orifice de la buse de pulvérisation a un diamètre de 0,20 mm. On a comparé les résultats sans prise de gaz additionnelle et avec une prise de gaz additionnelle contenant un élément fritté cylindrique en polyéthylène de 2,4 mm de diamètre et de 1,75 mm de longueur ayant un diamètre de pores de 2 micromètres ; le débit de la fritte est de 50 cm³/sec. sous une différence de pression de 10 x 10⁵ pascals. On a mesuré le débit du liquide distribué et la dimension moyenne des gouttelettes pulvérisées au début, au milieu et à la fin de la distribution. On a obtenu les résultats suivants :

| | avec PGA | | sans PGA | |
|---|---|---|---|---|
| | Débit g/sec. | Diamètre des gouttelettes µm | Débit g/sec. | Diamètre des gouttelettes µm |
| Début de distribution | 0,8 | 53 | 1,1 | 63 |
| Milieu de distribution | 0,65 | 65 | 0,9 | 70 |
| Fin de distribution | 0,50 | 75 | 0,75 | 80 |
| PGA = prise de gaz additionnelle | | | | |

Avec le dispositif de pulvérisation avec prise de gaz additionnelle, on obtient une pulvérisation plus fine avec des débits plus faibles que ceux mesurés avec le dispositif de pulvérisation sans prise de gaz additionnelle.

## Revendications

1. Dispositif de pulvérisation comprenant un récipient pressurisé (2) au moyen d'un gaz comprimé non liquéfié, ledit récipient étant muni d'une valve (3, 103, 203) de distribution comportant une prise de gaz additionnelle s'ouvrant dans le corps de valve et d'un tube plongeur (11, 111, 211), caractérisé par le fait que la prise de gaz additionnelle se fait à travers un élément fritté (13, 113, 213) ayant des dimensions et une porosité telles que sous une différence de pression de 10 x 10⁵ pascals, le débit de gaz passant à travers l'élément fritté soit compris entre 10 et 50 cm³ /sec, et que le produit à pulvériser ne traverse pas l'élément fritté.

2. Dispositif selon la revendication 1, caractérisé par le fait que le diamètre des pores de l'élément fritté (13, 113, 213) est compris entre 0,1 et 5 micromètres.

3. Dispositif selon l'une des revendications 1 ou 2, caractérisé par le fait que le tube plongeur (11, 111, 211) est situé dans l'axe du conduit d'alimentation (10) de la valve et la prise de gaz additionnelle (12) est perpendiculaire audit conduit d'alimentation (10).

4. Dispositif selon l'une des revendications 1 ou 2, caractérisé par le fait que la prise de gaz additionnelle est située dans l'axe du conduit d'alimentation (110) de la valve et le tube plongeur (111) débouche perpendiculairement à cet axe.

5. Dispositif selon l'une des revendications 3 ou 4, caractérisé par le fait que l'élément fritté (13, 113) a la forme d'un cylindre.

6. Dispositif selon l'une des revendications 1 ou 2, caractérisé par le fait que l'élément fritté (213) a la forme d'un anneau disposé dans le corps de valve (207), de façon à entourer l'ouverture du conduit d'alimentation (210) du corps de valve (207), la prise de gaz additionnelle se faisant totalement au travers dudit anneau par des lumières (216) ménagées dans la paroi du corps de valve et les lumières (216) étant entièrement en vis-à-vis dudit élément fritté (213).

## Claims

1. A device for spraying by means of a compressed non-liquefied gas, comprising a pressurized container (2), the said container being provided with a dispensing valve (3, 103, 203) comprising an additional gas intake that opens out in the valve body and with a dip tube (11, 111, 211), characterized in that the additional gas intake is effected through a sintered element (13, 113, 213) having dimensions and porosity such that with a pressure difference of 10 x 10⁵ pascals, the gas flow passing though the sintered element is comprised between 10 and 50 cm³/sec, and that the product to be sprayed does not pass through the sintered element.

2. A device according to claim 1, characterized in that the diameter of the pores of the sintered element (13, 113, 213) is comprised between 0.1 and 5 micrometres.

3. A device according to one of claims 1 or 2, characterized in that the dip tube (11, 111, 211) is situated in the axis of the feeder duct (10) and the additional gas intake (12) is perpendicular to the said feeder duct (10).

4. A device according to one of claims 1 or 2, characterized in that the additional gas intake is situated in the axis of the feeder duct (110) of the valve and the dip tube (111) opens out perpendicularly to this axis.

5. A device according to one of claims 3 or 4, characterized in that the sintered element (13, 113) has the shape of a cylinder.

6. A device according to one of claims 1 or 2, characterized in that the sintered element (213) has the shape of a ring that is disposed in the valve body (207) so as to surround the opening of the feeder duct (210) of the valve body (207), the additional gas intake being completely effected through the said ring via openings (216) arranged in the side of the valve body, and the openings (216) being completely opposite the said sintered element (213).

## Patentansprüche

1. Zerstäuber mit einem mittels eines komprimierten, nichtverflüssigten Gases unter Druck gesetzten Behälter (2), wobei der Behälter mit einem Abgabeventil (3,103,203) ausgestattet ist, das eine zusätzliche, in den Ventilkörper und den Körper des Tauchrohrs (11,111,211) führende Gasentnahme aufweist, dadurch gekennzeichnet, daß
die zusätzliche Gasentnahme über ein Sinterelement (13,113,213) erfolgt, das derartige Abmessungen und eine solche Porosität aufweist, daß der Durchfluß des Gases durch das Sinterelement bei einem Druckunterschied von 10 x 10⁵ Pascal zwischen 10 und 50 cm³/sec beträgt, und daß das zu zerstäubende Produkt das Sinterelement nicht durchquert.

2. Zerstäuber gemäß Anspruch 1, dadurch gekennzeichnet, daß der Durchmesser der Poren des Sinterelements (13,113,213) zwischen 0,1 und 5 µm beträgt.

3. Zerstäuber gemäß einem der Ansprüche 1 oder 2, dadurch gekennzeichnet, daß das Tauchrohr (11,111,211) in der Achse der Zufuhrleitung (10) des Ventils liegt und die zusätzliche Gasentnahme (12) senkrecht zur Zufuhrleitung (10) verläuft.

4. Zerstäuber gemäß einem der Ansprüche 1 oder 2, dadurch gekennzeichnet, daß die zusätzliche Gasentnahme in der Achse der Zufuhrleitung (110) des Ventils liegt und das Tauchrohr (111) senkrecht zu dieser Achse einmündet.

5. Zerstäuber gemäß einem der Ansprüche 3 oder 4, dadurch gekennzeichnet, daß das Sinterelement (13,113) die Form eines Zylinders aufweist.

6. Zerstäuber gemäß einem der Ansprüche 1 oder 2, dadurch gekennzeichnet, daß das Sinterelement (213) die Form eines Rings aufweist, der so in dem Ventilkörper (207) angeordnet ist, daß er die Zufuhrleitung (210) des Ventilkörpers (207) umschließt, wobei die gesamte zusätzliche Gasentnahme über den Ring durch Öffnungen (216) erfolgt, die in der Wand des Ventilkörpers ausgespart sind und wobei die Öffnungen (216) insgesamt dem Sinterelement (213) gegenüberliegen.
